# EUROPÄISCHE PATENTSCHRIFT

(11) **EP 0 242 717 B1**
(45) Veröffentlichungstag und Bekanntmachung des Hinweises auf die Patenterteilung: **10.07.1991**
(21) Anmeldenummer: 87105252.8
(22) Anmeldetag: 09.04.1987
(51) Int. Cl.: G04C 11/02, G04C 9/02

(54) **Funkuhr mit Ferritstab-Antenne**
Radio controlled clock provided with a ferrite rod antenna
Pendule radio-pilotée avec antenne à bâton de ferrite

(30) Priorität: 19.04.1986 DE 3613347
(43) Veröffentlichungstag der Anmeldung: 28.10.1987
(73) Patentinhaber: JUNGHANS UHREN GMBH, 78713 Schramberg (DE)
(72) Erfinder: Allgaier, Jürgen, D-7233 Lauterbach (DE); Kopf, Arthur, D-7230 Schramberg (DE); Ganter, Wolfgang, D-7230 Schramberg (DE)
(74) Vertreter: Hofmann, Gerhard, Dipl.-Ing. Patentassessor

(56) Entgegenhaltungen:
- EP-A- 0 150 155
- DE-A- 3 101 406
- DE-U- 8 432 848
- US-A- 4 155 091

## Beschreibung

Die Erfindung betrifft eine Funkuhr gemäß dem Oberbegriff des Anspruches 1.

Eine gattungsgemäße Funkuhr ist aus dem DE-GM 84 32 848 bekannt und im DBP 3 439 638 näher beschrieben. Sie hat sich unterdessen als hochwertige Konsumuhr am Markt bewährt. Allerdings weist eine einfache Ferritstab-Antenne - beim Vorteil hoher Empfangsempfindlichkeit auch in ungünstiger Empfangsumgebung - den Nachteil hoher Richtungsempfindlichkeit (bezüglich der geometrischen Ausrichtung gegenüber dem Standort des entfernten Zeittelegramm-Senders) auf. Diese ausgeprägte Richt-Empfangscharakteristik wird nur geringfügig im Sinne einer an sich erwünschten Rundum-Charakteristik bedämpft, wenn die Ferritstab-Antenne in der Nachbarschaft einer elektromagnetischen Abschirmung angeordnet ist, etwa um wechselseitige Störbeeinflussungen mit einem hinter der Abschirmung betriebenen elektromotorischen Uhrwerk zu vermeiden.

Auf dem gattungsfremden Gebiete des miniaturisierten Empfangsgerätes eines im Megahertz-Bereich betriebenen Paging-Systemes ist es zum Erzielen einer angenäherten Rundum-Empfangscharakteristik bekannt, eine kleine Ferritkern-Antenne induktiv zu koppeln mit einer kapazitiv auf Resonanz abgeglichenen einlagigen Leiterschleife, deren Durchmesser sehr groß ist im Vergleich zum Spulendurchmesser der Ferritantenne (US-A-4 155 091). Für die Halterung dieser einfachen Luftschleife steht zwar das Gehäuse des Paging-Empfängers zur Verfügung. Wenn dieses Gehäuse aber selbst elektrische Störquellen beinhaltet, wie im Falle eines elektromotorisch betriebenen Uhrwerks und dann auch noch bei der vergleichsweise niedrigen Langwellenfrequenz, mit der eine Funkuhr gattungsgemäßer Art betrieben wird, sind die Nachteile einer hohen Störempfindlichkeit solcher großflächiger Leiterschleife wesentlich gravierender als etwa noch erzielte Verbesserungen der Empfangscharakteristik der Ferritstabantenne.

Aus dem schon zitierten DE-GM 84 32 848 ist es andererseits auch bekannt, mehrere untereinander gleich ausgelegte und funktional nicht miteinander verkoppelte Ferritstab-Hauptantennen in unterschiedlicher räumlicher Ausrichtung vorzusehen und den Empfängereingang je nach den aktuellen Empfangsgegebenheiten auf die eine oder auf die andere dieser untereinander gleichwertigen (Haupt-)Antennen umzuschalten. Nachteilig dabei ist, daß die jeweils eingeschaltete Antenne wiederum die ausgeprägte Richtcharakteristik einer Ferritstabantenne aufweist, also keinerlei Kompensation in Richtung einer anzustrebenden Rundumcharakteristik gegeben ist. Auch sind solche Umschaltvorgänge dem technischen Laien an sich nicht zumutbar, der sich eine solche Funkuhr ja gerade gekauft hat, um stets ohne manuelle Eingriffe die absolut richtige Zeit angezeigt zu bekommen. Schließlich führen Antennen-Umschaltungen am Empfängereingang leicht zu empfangsseitigen Funktionsstörungen, worauf unten noch eingegangen wird.

Aus der DE-OS 31 01 406 ist es bei einer gattungsähnlichen Funkuhr bekannt, zur Vermeidung manueller Antennenumschaltungen in Abhängigkeit von einem gesondert zu ermittelnden und in der Empfangseinrichtung abzuspeichernden mittleren effektiven Signal-Stör-Verhältnis automatisch die wirksame Antennenorientierung so zu verändern, daß das effektive Signal-Stör-Verhältnis der momentanen Empfangsgegebenheiten über eine kritische Schwelle gelangt bzw. den günstigsten Wert annimmt. Als Bewertungsmaßstab für das effektive Signal-Stör-Verhältnis wird ein Vergleich einer idealen Impulsform mit der bei der Aufnahme des Zeittelegrammes real empfangenen Impulsform vorgenommen und das Vergleichsergebnis als Zahlenwert in einem Mikroprozessor abgespeichert. Dieser hat dann einen dahingehenden Steuerungseingriff in die Empfangseinrichtung vorzunehmen, daß sich die momentan günstigsten Empfangsgegebenheiten einstellen.

Hierfür ist dort unter anderem vorgesehen, zwei verschieden ausgerichtete interne Ferritstab-Antennen zu verwenden von denen jeweils gerade diejenige eingeschaltet wird, die die bessere Ausrichtung hinsichtlich der momentanen Funkempfangsgegebenheiten aufweist. Vorzugsweise sollen die beiden Antennen senkrecht zueinander ausgerichtet sein, um sicherzustellen, daß unabhängig von der momentanen Orientierung bezüglich des Senders und von der momentan eingeschalteten Antenne stes mindestens 70 % des Feldstärke-Amplitude aufgenommen wird.

Der datenverarbeitungstechnische und schaltungstechnische Aufwand für die ständige Ermittlung einer Nachsteuerungsinformation nach Maßgabe jener vorgegebenen Bewertung ist aber überaus groß und kann deshalb aus Kostengründen für eine Konsum-Funkuhr vorliegend in Betracht gezogener Art kaum in Betracht kommen. Nachteiliger ist noch, daß auch dann eine Antennen-Umschaltung erfolgt, wenn zwar nicht optimaler, aber immerhin doch noch ausreichender Empfang der über Funk übermittelten kodierten Zeitinformation (Zeittelegramme) gegeben ist. Denn da in der schaltungstechnischen Praxis jede Ferritstab-Antenne eigenständig abgestimmt werden muß, also kein gemeinsamer Abstimm-Kondensator für unterschiedlich vorgesehene Antennenspulen realisierbar ist, führt die - womöglich unergiebige und deshalb alsbald schon wieder rückgängig zu machende -Antennen-Umschaltung auf eine andere als die bisher eingeschaltet gewesenen Antenne zwangsläufig zu Störungen in der Funktion der Empfangseinrichtung, die erst wieder ausgeregelt werden müssen. Hinsichtlich der internen Funkuhren-Funktion hat das zur Folge, daß vorübergehend die bisher möglich gewesene Zeitdekodierung nun ausfällt, obgleich die - freilich nicht ganz optimalen - Empfangsverhältnisse mit der zuvor eingeschaltet gewesenen Antenne doch noch zur Dekodierung ausreichten. Der Betreiber der Funkuhr, der diesen inneren Regelvorgang näturlich nicht kennt, wird irritiert - und dreht womöglich, wegen des öfteren Ausfalles der dekodierten Zeitinformation, die Uhr in eine andere räumliche Orientierung, in der dann vielleicht noch schlechtere Empfangsgegebenheiten als bisher vorliegen.

In Erkenntnis solcher Umstände liegt der Erfindung die Aufgabe zugrunde, eine Funkuhr gattungsgemäßer Art mit eingebauter Ferritstab-Antenne zu schaffen, bei der - unabhängig von Sachzwängen oder Zufälligkeiten hinsichtlich der räumlichen Ausrichtung einer Konsumuhr-jedenfalls mit hinreichender Wahrscheinlichkeit ausreichende Empfangsgegebenheiten für Aufnahme und Verarbeitung der über Funk übermittelten Zeittelegramme gegeben sind, ohne dem Konsumenten für ihn unverständliche Anweisungen über die örtliche Orientierung bei der Aufstellung seiner Konsumuhr geben zu müssen.

Diese Aufgabe wird erfindungsgemäß bei einer gattungsgemäßen Funkuhr im wesentlichen dadurch gelöst, daß sie nach dem Kennzeichnungsteil des Anspruches 1 ausgelegt ist.

Nach dieser Lösung wird eine geringe Einbuße der Empfangsempfindlichkeit einer Ferritstab-Antenne im Interesse einer starken Reduzierung der Richtungs-Empfindlichkeit in Kauf genommen, wobei durch den geringfügigen Zusatzaufwand einer kleinen, in sich abgestimmten aber nicht eigens an den Empfänger angeschlossenen Kompensations-Antenne eine Verformung der typischen 8-Charakteristik der Ferritstabantenne in eine recht gute rundum Charakteristik erreicht wird.

Diese hier gewünschte Wirkung der Bedämpfung der Haupt-Antenne durch die Kompensations-Antenne beruht also allein auf der induktiven Kopplung zwischen zwei zueinander distanzierten und nicht parallel orientierten Ferritstab-Antennen, ohne eine empfangsseitige Auswertung auch der
zweiten Antennensignale durchführen zu müssen.

Es kann aber auch zweckmäßig sein, ähnlich den in der älteren Anmeldung P 35 10 637.9 beschriebenen Gegebenheiten eine Umschaltung zwischen räumlich unterschiedlich orientierten (Haupt-) Antennen vorzusehen. Dafür kann es dann zweckmäßig sein, zusätzlich eine Verformung der originären Richtcharakteristik der Hauptantenne zu einer möglichst guten Rundumcharakteristik durch die Ankopplung der Kompensations-Antenne vorstehend erläuterter Art vorzunehmen. Entscheidend bei der tatsächlichen Umschaltung des Funkempfängers auf unterschiedliche (Haupt-) Antennen ist aber, daß dann die gerade nicht an den Empfänger angeschalteten Hauptantennen nicht mehr in einem vollständigen Antennenkreis liegen, um Schwingerscheinungen im Zuge der Antennen-Umschaltung zu vermeiden. Bei der tatsächlichen Antennen-Umschaltung sind als alle diejenigen Antennenkreise, die gerade nicht an den Funkempfänger angeschlossen sind, durch Kurzschluß oder Auftrennung unwirksam zu machen; eine Lösung, die insoweit bei einer gattungsgemäßen Funkuhr auch als eigenständig schutzfähig betrachtet wird.

Zusätzlich Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung von in der Zeichnung unter Beschränkung auf das Wesentliche stark abstrahiert skizzierten bevorzugten Realisierungsbeispielen zur erfindungsgemäßen Lösung.
Es zeigt:
- Fig. 1: im Blockschaltbild eine Funkuhr mit festangeschlossener Hauptantenne und quer dazu angeordneter, auf Resonanz abgestimmter aber nicht angeschlossener Kompensationsantenne
**und**
- Fig. 2: ein Beispiel für eine Umschaltung zwischen unterschiedlich orientierten, jeweils abgestimmten Antennen.

Die in der Zeichnung als symbolisch vereinfachtes Blockschaltbild skizzierte Funkuhr 11 besteht aus einer autonomen Uhr 12 mit Zeitanzeige 13 und aus einem Funkempfänger 14 für Empfang und Dekodierung von über Funk übermittelten kodierten Zeitinformation (sogenannten Zeittelegrammen), um mit dieser Referenzinformation von Zeit zu Zeit die momentane Darbietung auf der Zeitanzeige 13 zu vergleichen und gegebenenfalls zu korrigieren - wie im einzelnen im oben zitierten DBP 3 439 638 (& EP-A-0 180 155) näher erläutert.

Dafür ist der Funkempfänger 14 mit seinen Demodulations- und Dekodierschaltungen 15 sowie gegebenenfalls einem Vorverstärker 16 an einen auf die feste Sendefrequenz des Zeitinformationssenders abgestimmten Antennenkreis 17 angeschlossen, der die Parallelschaltung einer Antennenspule 18 mit einem Abgleichkondensator 19 aufweist. Zur Erhöhung der Empfindlichkeit der Antennenspule 18 weist diese in bekannter Weise einen Ferritstab 20 auf. Diese Baueinheit aus Antennenspule 18 und Ferritstab 20 wird in vorliegendem Sachzusammenhang auch als Haupt-Antenne 21 bezeichnet.

Charakteristisch für eine solche Ferritstab-Antenne 21 ist ihre hohe Richtungsempfindlichkeit; d.h. die Empfangsverhältnisse sind am schlechtesten, wenn der lineare Ferritstab 20 in Längsrichtung auf den Standort des Senders ausgerichtet ist, während sich quer zu dieser ungünstigsten Orientierung beste Empfangsverhältnisse einstellen. Die jeweilige Induktionsspannung an der Antennenspule 18, aufgetragen über der winkelmäßigen Orientierung des Ferritstabes 20 gegenüber dem Standort eines entfernten Senders, ergibt die bekannte 8-förmige Antennencharakteristik einer einfachen Ferritstab- oder Peilantenne.

Wie ausgeführt ist ein solches Verhalten der in eine Funkuhr 11 eingebauten Antenne 21 aber höchst unerwünscht, weil eine solche Konsumuhr vom Benutzer nicht nach funktechnischen Überlegungen, sondern gemäß den räumlichen Gegebenheiten beispielsweise hinsichtlich des Mobiliars eines Wohnzimmer aufgestellt bzw. aufgehängt wird. Die eingebaute Antenne 21 kann dann gerade eine räumlich so ungünstige Orientierung bezüglich des Sender-Standorts aufweisen, daß Empfang und Dekodierung ungestörter Zeittelegramme nicht mehr möglich sind, also die für eine Funkuhr 11 charakteristische automatische Kontrolle und Korrektur der Zeitanzeige 13 nicht mehr gewährleistet ist.

Deshalb ist beim Ausführungsbeispiel gemäß Fig. 1 der Erfindung eine zweite oder Kompensations-Antenne 22 vorgesehen, die ebenfalls mit einem auf die Sendefrequenz abgestimmten Antennenkreis 17 ausgestattet, aber nicht an den Funkempfänger 14 angeschlossen ist. Diese Kompensationsantenne 22 ist im dargestellten Beispielsfalle rechtwinkelig und seitlich versetzt (also gewissermaßen als ein Schenkel eines "L") in gewissem Abstand vor einem Stirnende des Ferritstabes 20 der Hauptantenne 21 in die Funkuhr 11 eingebaut; wobei sich die Kompensationsantenne 22 (entgegen der zeichnerischen Darstellung) keineswegs in der selben Ebene, wie die Hauptantenne 21 sich erstrecken muß und auch andere relative Lagen zur Hauptantenne einnehmen kann.

Die Wirkung einer solchen in Gegenwart der Hauptantenne 21, schwach induktiv mit ihr verkoppelten, ebenfalls auf Resonanz abgestimmten Kompensationsantenne 22 ist eine starke Verringerung der typischen Richtcharakteristik der abgestimmten Ferritstab-Hauptantenne 21 in dem Sinne, daß die 8-förmige Antennencharakteristik der Haupt-Antenne 21 nun oval-ähnlich verformt (also in Querrichtung aufgeweitet und in Längsrichtung zusammengezogen) wird.

Versuche haben gezeigt, daß die wechselweise erfolgende Antennenabstimmung, in Gegenwart jeweils der durch die induktive Kopplung dämpfend wirkenden anderen Antenne 22 bzw. 21, auf die Sendefrequenz des Zeittelegramm-Senders eine überraschende Verbesserung der Empfangs-Charakteristik (im Sinne einer möglichst kreisförmigen Antennencharakteristik) ergibt.

Damit wird der Funkuhr-Empfänger 14 mit einer Antenne 21 betrieben, die angenähert die große Empfindlichkeit einer Ferritstab-Antenne 21 aufweist, aber nicht mehr mit dem Nachteil großer Empfangs-Unempfindlichkeit in Stab-Längsrichtung behaftet ist.

Da die zweite oder Kompensations-Antenne 22 ihrerseits keine Signalenergie in den Funkempfänger 14 einspeist (sondern nur zur induktiven Bedämpfung) der originären Richtungsempfindlichkeit der Hauptantenne 21 dient), kann für die Kompensationsantenne 22 ein relativ kurzer Ferritstab 23 eingesetzt werden, so daß sich kein besonderer zusätzlicher Raumbedarf für diese Antennen-Kompensationsmaßnahme in der Funkuhr 11 ergibt. Der praktische Einbau stellt schließlich auch insofern keine besonderen Probleme dar, da, wie gesagt, die Einbauebene der Kompensationsantenne 22 weitestgehend unkritisch ist, wenn auch vorzugsweise ein gewisser Abstand im Scheitelbereich der beiden quer zueinander orientierten Ferritstäbe 20-23 eingehalten bleibt. Wenn aus konstruktiven Gründen dieser Abstand verändert werden muß, kann die daraus resultierende Rückwirkung auf die Richtungsabhängigkeit der Empfindlichkeit der Hauptantenne 21 weitgehend durch eine weitere Nachstimmung jedenfalls der Hauptantenne 21 wieder kompensiert werden.

Wenn die Richtungsempfangsempfindlichkeit der Funkuhr 11 weiter gesenkt werden soll, ist es zweckmäßig, eine Umschaltung zwischen (vgl. Fig. 2) azimutal unterschiedlich orientierten, in die Funkuhr 11 eingebauten (Haupt-)Antennen 21 vorzusehen, wie es als solches bekannt ist. In Fig. 2 ist nicht berücksichtigt, daß auch solche räumlich unterschiedlich orientierten Antennen 21 zweckmäßigerweise mit Kompensationsantennen (22 in Fig. 1) gruppiert sind, um wieder bei nur mäßigem Verlust an Empfangsempfindlichkeit ein wesentliche Steigerung des Rundum-Empfangs-Vermögens zu erzielen.

Um bei einer Antennenumschaltung unterschiedlich wirksame Antennenkopplungen und daraus resultierendes Schwingneigen der Arbeitsweise des Funkempfängers 14 zu vermeiden, ist stets nur einer der Antennenkreise, im Beispielsfalle der Fig. 2 der Antennenkreis 17.1, wirksam. Die anderen, momentan nicht an den Funkempfänger 14 angeschlossenen Antennenkreise 17 sind entweder (wie im Falle der Schalter-Konstellation nach Fig. 2) geöffnet, oder aber (zeichnerisch nicht dargestellt) kurz- geschlossen.

Auf dieser Weise ist in beliebiger Stellung des Antennen-Umschalters 24 für den Funkempfänger 14 stets die schaltungstechnische Situation gemäß Fig. 1 gegeben, also der Anschluß nur einer wirksamen Antenne 21 (gegebenenfalls mit zugeordneter Kompensations-Antenne 22 gemäß Fig. 1); ohne Störungen durch weitere (Haupt-)Antennen anderer Orientierung befürchten zu müssen.

## Patentansprüche

1. Funkuhr (11) mit wenigstens einer Ferritstab-Hauptantenne (21), wobei im Falle mehrerer Hauptantennen (21.1,21.2,21.3) diese unterschiedlich ausgerichtet sind und nur eine davon an den Uhren-Funkempfänger (14) angeschlossen ist, während die anderen unwirksam geschaltet sind, und mit einer Bedämpfung der Hauptantenne (21) zur Beeinflussung ihrer Richtempfangscharakteristik im Sinne einer Rundumcharakteristik,
dadurch gekennzeichnet,
daß als Bedämpfung der bzw. jeder kapazitiv abgestimmten Hauptantenne (21;21.1) eine schwach induktiv an sie gekoppelte Kompensationsantenne (22) zugeordnet ist, die jeweils ebenfalls einen kapazitiv auf Resonanz abgestimmten, jedoch nicht an den Funkempfänger (14) anschließbaren, Antennenkreis (17) mit im Vergleich zur Hauptanttenne (21) nur relativ kurzem Ferritstab (23) aufweisen, der etwa quer - jedenfalls nicht parallel - zum zugeordneten Hauptantennen-Ferritstab (20) orientiert und in Abstand vor dessen Stirnende seitlich versetzt angeordnet ist.

2. Funkuhr nach Anspruch 1,
dadurch gekennzeichnet,
daß die Haupt- und Kompensationsantennen (21,22) jeweils L-förmig, mit lichtem Stirnabstand im Scheitelpunkt, angeordnet sind.

3. Abgleichverfahren für die Haupt- und Kompensationsantennen (21,22) einer Funkuhr nach Anspruch 1 oder 2,
dadurch gekennzeichnet,
daß der jeweilige Antennenkreis (17) der Haupt- und der Kompensations-Antenne (21,22) in Gegenwart der anderen Antenne (22 bzw. 21) auf Empfangsfrequenz-Resonanz nachgestimmt wird.

## Claims

1. A radio clock (11) having at least one ferrite-rod main antenna (21), in which respect, in the event of several main antennas (21.1, 21.2, 21.3), these are aligned differently and only one of them is connected to the clock radio receiver (14), whilst the others are switched so as to be inoperative, and having an attenuation of the main antenna (21) to influence its directional receiving characteristic in the sense of a panoramic characteristic, characterised in that associated as attenuation with the or respectively with each capactively tuned main antenna (21; 21.1) is a compensating antenna (22) which is coupled in a weakly inductive manner thereto and which in each case likewise have an antenna circuit (17) which is capactively tuned for resonance but which is not connectable to the radio receiver (14) and which has in comparison with the main antenna (21) an only relatively short ferrite rod (23), which is oriented approximately transversely - in any event not parallel - to the associated main-antenna ferrite rod (20) and is arranged laterally offset at a spacing in front of the front end thereof.

2. A radio clock according to claim 1, characterised in that the main and compensation antennas (21,22) are in each case arranged in a L-shaped manner, with a clear end spacing at the apex.

3. A method of balancing for the main and compensation antennas (21,22) of a radio clock according to claim 1 or 2, characterised in that the respective antenna circuit (17) of the main and of the compensation antenna (21,22) is finely tuned for reception-frequency resonance in the presence of the other antenna (22 or 21 respectively).

## Revendications

1. Horloge radiocommandée (11), avec au moins une antenne principale à barreau de ferrite (21), où, en cas de plusieurs antennes principales (21.1,21;2,21.3), celles ci sont orientées différemment et une seule d'entre elles étant raccordée au récepteur radio (14), tandis que les autres sont commutées en position inactive, et avec un amortissement de l'antenne principale (21), en vue de modifier sa caractéristique de réception directionnelle dans le sens d'une caractéristique omnidirectionnelle, caractérisée en ce qu'une antenne de compensation faiblement inductive (22) est associée à l'unique ou aux différentes antennes principales (21;21.1), pour assurer l'amortissement de celle(s)-ci, et la ou les antennes (22) présentent un circuit d'antenne (17), accordé capacitivement pour produire une résonance sans cependant être raccordées au récepteur radio (14) et muni d'un barreau de ferrite (23) relativement court cependant en comparaison de l'antenne principale (21), qui est disposé à peu près transversalement - en tous cas pas parallèlement - au barreau de ferrite associé de l'antenne principale (20) et décalé latéralement, à distance de son extrémité frontale.

2. Horloge radiocommandée selon la revendication 1, caractérisée en ce que les antennes principales et de compensation (21,22) sont disposées en forme de L, les faces frontales étant espacées du sommet du L.

3. Procédé de compensation pour les antennes principale et de compensation (21,22) d'une horloge radiocommandée selon la revendication 1 ou 2 caractérisé en ce qu'au contraire de l'antre antenne (22 ou 21), le circuit de l'antenne respectif (17) des antennes principale et de compensation (21,22) est conçu pour résonner à la fréquence de réception.
